# EUROPÄISCHE PATENTSCHRIFT

(11) **EP 0 849 749 B1**
(45) Veröffentlichungstag und Bekanntmachung des Hinweises auf die Patenterteilung: **22.08.2001**
(21) Anmeldenummer: 96120654.7
(22) Anmeldetag: 20.12.1996
(51) Int. Cl.: H01H 13/56

(54) **Rastmechanismus für Drucktastenschalter**
Detent mechanism for push button switch
Mécanisme d'arrêt pour interrupteur à bouton poussoir

(43) Veröffentlichungstag der Anmeldung: 24.06.1998
(73) Patentinhaber: DREEFS GmbH Schaltgeräte und Systeme, 96364 Marktrodach (DE)
(72) Erfinder: Prell, Rainer, 95119 Naila (DE); Löffler, Ralf, 96352 Wilhelmsthal-Steinberg (DE)
(74) Vertreter: Koch, Günther, Dipl.-Ing.

(56) Entgegenhaltungen:
- EP-A- 0 721 196
- DE-A- 3 638 834
- DE-U- 7 122 932
- US-A- 4 956 529

## Beschreibung

Die Erfindung bezieht sich auf einen Rastmechanismus der im Oberbegriff des Anspruchs 1 angegebenen Gattung. Derartige Rastmechanismen sind in den verschiedensten Ausführungen bekanntgeworden. Bei allen Ausführungen gleitet der in der Kulissenführung umlaufende Führungsstift, der im allgemeinen vom abgewinkelten Ende eines Drahtbügels gebildet ist, an einem Rastprofil entlang und wird im Laufe seiner Bewegung nach beiden Seiten der Tastenachse ausgelenkt. Bei der Bewegung zwischen der Ausschalt-Stellung und der Einschalt-Stellung muß der Führungsstift an einer Umlenkstelle des Rastprofils des Rastherzens vorbeigeführt werden. Um ein sicheres Überfahren dieser Umlenkstelle zu gewährleisten, ist die Umlenkstelle zumeist als Spitze ausgebildet, damit der Bügel nach kurzer Umlenkphase und einem kurzen Rückhub durch die Kraft der Tastenrückholfeder in der Einschalt-Stellung in einer Vertiefung einrastet. Es hat sich jedoch gezeigt, daß durch fehlerhafte Betätigung des Tastenschiebers der Führungsstift auf der Umlenkspitze des Rastprofils stehenbleiben kann. In dieser Stellung bleibt der Schalter eingeschaltet, jedoch schaltet der Tastenschieber beim zweiten Druck nicht aus, sondern der Drahtbügel rutscht mit seinem abgewinkelten Ende in die EIN-Stellung. Erst nach einem weiteren Durchdrücken des Tastenschiebers erfolgt die Ausschaltung. Dies kann zu Fehlschaltungen und dazu führen, daß ein Gerät unbeabsichtigt in der Einschalt-Stellung verbleibt.

Um diesen gefährlichen Betriebszustand zu vermeiden, sind dreidimensionale Rastherzen bekanntgeworden, bei denen noch eine Ablaufkurve im Grund des Rastherzens vorgesehen ist.

Dabei ist es notwendig, daß der Drahtbügel durch eine zusätzliche Feder, im allgemeinen durch eine Blattfeder, auf den Grund des Rastherzens gedrückt wird, oder dem Drahtbügel wird eine komplizierte Form derart verliehen, daß dann die Rückdruckfeder den Drahtbügel auf den Grund des Rastherzens drückt. Diese bekannten Konstruktionen haben nur eine begrenzte Lebensdauer, da sich der Drahtbügel, der nicht immer gratfrei hergestellt werden kann, in das Rastherz eingräbt. Wenn man diese Abnutzung durch den Grat vermeiden will, muß der Drahtbügel gratfrei gemacht werden, was die Herstellung nicht unwesentlich verteuert.

Die DE 36 38 834 A1 beschreibt eine Drückverriegelungsvorrichtung mit einem schwenkbar gelagerten Drahtbügel, dessen Führungsende in einer Herzkurve läuft. Über dem Drahtbügel ist eine Blattfeder derart angeordnet, daß sie das freie Ende des Führungsstiftes gegen die Bodenfläche der Steuerflächennut der Herzkurve drückt.

Diese Blattfeder ist jedoch nicht in der Lage, eine bezüglich der Führungsnut der Herzkurve seitliche Kraft auf das Führungsende des Drahtbügels auszuüben.

Der Erfindung liegt die Aufgabe zugrunde, einen einfach aufgebauten, zweidimensionalen Rastmechanismus zu schaffen, der die geschilderten Fehlbetätigungen mit Sicherheit vermeidet und die Schaltfolge AUS-EIN-AUS mit Sicherheit bei wiederholtem Tastendruck gewährleistet.

Gelöst wird die gestellte Aufgabe durch die im Kennzeichnungsteil des Anspruchs 1 angegebenen Merkmale.

Die seitlich auf den Bügel ausgeübte Stellkraft verhindert, daß das Führungsende auf der Umlenkspitze stehenbleibt, selbst wenn die Schwenkbewegung des Führungsbügels bewußt durch besondere Maßnahmen abgebremst ist, wodurch eine zufällige Bewegung durch das Eigengewicht bei ungünstiger Einbaulage verhindert werden soll. Im allgemeinen wird es ausreichen, den Führungsstift bzw. den Drahtbügel während der Schaltbewegung zwischen der Ausschalt-Stellung und der Einschalt-Stellung der seitlichen Vorspannkraft derart auszusetzen, daß der Drahtbügel lediglich von der einen Seite in die Mittelstellung überführt wird bzw. seine Überführung unterstützt wird.

Bei speziellen Ausbildungen des Rastmechanismus kann es jedoch auch zweckmäßig sein, den Schaltbügel von beiden Seiten her in die Mittelstellung vorzuspannen oder eine Vorspannung in eine einseitige Lage vorzunehmen.

Eine besonders einfache und zweckmäßige Konstruktion eines Drucktastenschalters mit Rastmechanik ergibt sich aus den Merkmalen des Anspruch 3. Demgemäß können zur Abstützung des Drahtbügels und zur Verhinderung des Herausfallens Kunststoffhaken vorgesehen werden, die am Tastenschieber angeformt sind und den Drahtbügel übergreifen, wobei einer der Haken unter Eigenelastizität beim Auslenken zurückweicht und eine Stellkraft auf den Drahtbügel ausübt.

Weitere Ausgestaltungen der Erfindung ergeben sich aus den Unteransprüchen.

Nachstehend wird ein Ausführungsbeispiel der Erfindung anhand der Zeichnung beschrieben. In der Zeichnung zeigen:
Fig. 1 eine Teilansicht eines Drucktastenschalters mit dem erfindungsgemäßen Rastmechanismus, wobei der Drucktastenschalter in der 'Ein'-Stellung befindlich ist;
Fig. 2 eine Ansicht in Richtung der Tastenschieberachse;
Fig. 3 eine der Fig. 1 entsprechende Ansicht in einer Stellung kurz vor Erreichen der Einschalt-Stellung;
Fig. 4 eine der Fig. 2 entsprechende Ansicht in der Schaltstellung gemäß Fig. 3;
Fig. 5 eine Seitenansicht des Rastmechnismus im Schnitt;
Fig. 6 ein weiteres Ausführungsbeispiel eines Drucktastenschalters mit Rastmechanismus.

In der Zeichnung sind nur die für den erfindungsgemäßen Rastmechanismus wichtigen Teile des Drucktastenschalters dargestellt, der Drucktastenschalter selbst kann beliebig und in bekannter Weise ausgebildet sein.

Der Drucktastenschalter weist einen in einem Gehäuse 10 verschiebbar gelagerten Tastenschieber 12 auf, der eine Platte 14 trägt. Diese Platte bildet das Rastherz für den Rastmechanismus. Dieser weist eine herzförmige Ausnehmung 16 in der Platte 14 sowie ein in der Mitte der Ausnehmung bis in Plattenhöhe vorstehendes Rastprofil 18 auf. Die Ausnehmung 16 bildet mit ihrem Rand und in Zusammenwirken mit dem Rastprofil 18 eine Kulissenführung 20 für das abgewinkelte Führungsende 22 eines Drahtbügels 24, dessen anderes abgewinkeltes Ende 26 eine gegenüber dem Führungsende 22 vergrößerte Schenkellänge aufweist und in eine Bohrung 28 eines gehäusefesten Lagerbockes 30 einsteht und gegen das die Tastenrückholfeder 32 abgestützt ist.

Bei der Betätigung des Tastenschiebers 12 beim Eindrücken einerseits und durch die Rückbewegung der Rückholfeder andererseits wird bewirkt, daß das abgewinkelte Führungsende 22 des Drahtbügels 24 in der Kulissenführung 20 der gestrichelten Linie in Pfeilrichtung folgt. Dabei bildet das abgewinkelte Ende 26 einen Schwenkzapfen für den Bügel, der im Laufe seiner Bewegung nach beiden Seiten verschwenkt wird. Die auf dem Schwenkzapfen 26 lastende Feder 32 bremst die Schwenkbewegung ab, so daß der Drahtbügel in der jeweils vorgegebenen Rastposition verbleibt, unabhängig von der Einbaulage des Schalters, so daß er nicht durch sein Eigengewicht in eine andere Lage fallen kann. In der in Fig. 1 voll ausgezeichneten Einschalt-Stellung liegt das Führungsende 22 in der Einschalt-Stellung in einer Rastvertiefung 34 des Rastprofils 18, und in der Aysschalt-Stellung (in Fig. 1 strichliert dargestellt) befindet sich das Führungsende in der Stellung 22'. Sowohl in der Einschalt-Stellung als auch in der Ausschalt-Stellung liegt der Drahtbügel 24 in Richtung der Tastenschieberachse.

An dem aus Kunststoff bestehenden Tastenschieber 12 sind rechtwinklig nach oben vorstehend zwei Haken 36 und 37 über je einen Stiel 38 und 39 angeformt. Die Stiele 38 und 39 können quer zur Tastenschieberachse elastisch ausweichen. Wie aus Fig. 2 ersichtlich, liegen die einander überlappenden Haken 36 und 37 über dem Drahtbügel 24 und verhindern ein Herausfallen dieses Bügels.

Um zu verhindern, daß der Drahtbügel 24 in der Stellung gemäß Fig. 3 verharrt, in der das Führungsende 22 auf der Umlenkspitze 40 des Rastprofils 18 zu liegen kommt, weist der Stiel 38 des Hakens 36 einen nach innen einstehenden Fortsatz 42 auf. Wie aus Fig. 4 ersichtlich, hebt der Drahtbügel 24 während seiner seitlichen Auslenkung zwischen der Ausschalt-Stellung und der Einschalt-Stellung den Haken 36 über den Fortsatz 42 gemäß Fig. 4 nach rechts aus, so daß der Stiel 38 federnd nach innen auf die Tastenachse hin vorgespannt wird, und diese Federvorspannung bewirkt, daß das Führungsende 22 des Drahtbügels 24 sicher über die Umlenkspitze 40 gehoben wird und unter der Wirkung der Rückholfeder 32 in die Rastvertiefung 34 (Einschalt-Stellung) einfällt. Bei der Schaltbewegung zwischen Einschalt-Stellung und Ausschalt-Stellung wird das Führungsende 22 nach der anderen Seite nach dem Stiel 39 hin ausgelenkt, jedoch wird dieser Stiel nicht deformiert, weil hier der Fortsatz 42 fehlt und der Drahtbügel 24 unter dem Haken 37 ausweichen kann.

Fig. 6 zeigt ein weiteres Ausführungsbeispiel eines Drucktastenschalters mit Rastmechanismus, bei dem der Drahtbügel 24a von einem Kunststoffteil 43 seitlich federnd abgestützt ist. Dieses Kunststoffteil ist am Tastenschieber 12 derart angebracht, daß der Drahtbügel 24a bei seiner Auslenkung im Rastprofil 18 seitlich durch Eigenfederung vorgespannt wird. Sobald das abgekröpfte Ende des Drahtbügels 24a, welches im Rastprofil läuft, auf der Spitze des Rastherzes anlangt, springt der Rastbügel über die Spitze hinweg und rastet sicher in der Einschaltstellung ein. Auch bei diesem Drucktastenschalter wirkt auf den Rastbügel eine seitliche Kraft, die durch die Vorspannung des elastisch ausgebildeten Drahtbügels erzeugt wird. Von dem Ausführungsbeispiel nach Fig. 1 bis 5 unterscheidet sich der Drucktastenschalter gemäß Fig. 6 durch eine wesentlich längere Ausbildung des Drahtbügels 24a, der in diesem Fall durch einen den Tastenschieber 12 überbrückenden Steg 44 gegen Herausfallen gesichert ist. Der Kunststoffteil 43 ist an den Tastenschieber innen angeformt und weist vorzugsweise eine ballige Gestaltung auf. Auch hier drückt die Rückholfeder 32 auf das eine Ende des Rastbügels. Wie aus Fig. 6 ersichtlich, weist der Tastenschieber 12 eine Mittelausnehmung 46 zwischen zwei seitlichen Leisten 48 auf, in der der Drahtbügel 24a liegt und durch den die Leisten 48 überbrückenden Steg 44 gegen Herausfallen gesichert ist. An der gemäß Fig. 6 rechten Leiste ist das ballige Kunststoffteil 43 angeformt, welches sich etwa so weit nach innen erstreckt, daß der Drahtbügel in gestreckter Lage gerade berührt wird und bei der Bewegung seines abgekröpften Endes im Rastherz seitlich vorgespannt wird.

### Bezugszeichenliste

- 10: Gehäuse
- 12: Tastenschieber
- 14: Platte
- 16: herzförmige Ausnehmung
- 18: Rastprofil
- 20: Kulissenführung
- 22: Führungsende
- 24: Drahtbügel
- 26: Ende
- 28: Bohrung
- 30: Lagerbock
- 32: Rückholfeder
- 34: Rastvertiefung
- 36, 37: Haken
- 38, 39: Stiel
- 40: Umlenkspitze
- 42: Fortsatz
- 43: Kunststoffteil
- 44: Steg
- 46: Mittelausnehmung
- 48: Leisten

## Patentansprüche

1. Rastmechanismus für einen Drucktastenschalter, der einen unter der Wirkung einer Rückholfeder (32) stehenden Tastenschieber (12) mit einem Rastherz (16, 18) für das abgewinkelte Führungsende (22) eines Drahtbügels (24) aufweist, das bei Betätigung des Tastenschiebers (12) die Herzkurve durchläuft und dabei seitlich ausgelenkt und nach Überfahren einer Umlenkstelle (40) in einer Rastvertiefung (34) des Rastherzens einrastet, wodurch der Tastenschieber (12) in einer definierten Schaltstellung gehalten wird, dadurch gekennzeichnet, daß Mittel (38, 42, 43) vorgesehen sind, die beim Überfahren der Umlenkstelle (40) auf das Führungsende (22) des Drahtbügels (24) quer zur Achse des Tastenschiebers (12) einwirken und seine seitliche Auslenkung unterstützen.

2. Rastmechanismus mit den folgenden Merkmalen:
- ein Tastenschieber (12) ist in einem Gehäuse (18) gegen die Kraft einer Rückholfeder (32) verschiebbar;
- der Tastenschieber (12) weist ein Rastherz (28) auf;
- ein Drahtbügel (24) ist mit einem abgewinkelten Verankerungsende (26) in eine Bohrung (28) eines gehäusefesten Lagerblocks (30) als Schwenkzapfen eingesetzt und greift mit seinem anderen, abgewinkelten Führungsende (22) in das Rastherz ein;
- die Schwenkbewegung des Schwenkzapfens (26) wird durch die darauf abgestützte Rückholfeder (32) gebremst;
- am Tastenschieber (12) sind seitlich zwei elastische Stiele (38, 39) angeformt;
- die Stiele (38, 39) tragen Haken (36, 37), die den Drahtbügel (24) von beiden Seiten übergreifen und gegen Herausfallen sichern;
- wenigstens einer der Haken (36) wirkt bei seitlicher Auslenkung des Drahtbügels (24) federnd quer zur Tastenachse auf diesen Drahtbügel im Sinne einer Zentrierung ein.

3. Rastmechanismus nach den Ansprüchen 1 oder 2,
dadurch gekennzeichnet, daß der Tastenschieber (12) ein angeformtes Federelement (38) aufweist, das den Drahtbügel (24) quer zur Tastenachse auf die Mittelstellung des Drahtbügels vorspannt, in der er parallel zur Tastenachse liegt.

4. Rastmechanismus nach Anspruch 2,
dadurch gekennzeichnet, daß der wenigstens eine Haken (36) einen seitlich vom Stiel (38) vorstehenden Fortsatz (42) aufweist, der seitlich auf den Drahtbügel (24) einwirkt.

5. Rastmechanismus nach den Ansprüchen 2 bis 4,
dadurch gekennzeichnet, daß der Fortsatz (42) in der Ebene des Hakens (36) liegt.

6. Rastmechanismus nach Anspruch 1,
dadurch gekennzeichnet, daß der Drahtbügel (24a) federnd ausgebildet ist und mit einem starren Ansatzteil (43) des Tastenschiebers (12) zusammenwirkt.

7. Rastmechanismus nach Anspruch 6,
dadurch gekennzeichnet, daß der Tastenschieber (12) eine Mittelausnehmung (46) aufweist, in der der Drahtbügel (24a) begrenzt seitlich beweglich ist und daß seitlich in der Mittelausnehmung (46) ein Kunststoffteil (43) angeformt ist, das sich nach innen erstreckt und seitlich auf den Drahtbügel (24a) einwirkt.

## Claims

1. Locking mechanism for a push-button switch, with a key shifter (12) which is operated upon by a return spring (32), with a heart-shaped latch (16, 18) for the elbow-shaped guiding end (22) of a wire bow (24), which end (22) passes along the heart-shaped curve upon actuation of the key shifter (12), making a lateral excursion, and after negotiating a reversing point (40) latches in a latching well (34) on the heart-shaped latch, with the result that the key shifter (12) is held in a defined shift position,
characterised in that means (38, 42, 43) are provided which during the negotiation of the reversing point (40) operate on the guiding end (22) of the wire bow (24) at a right angle to the axis of the key shifter (12) and support the lateral excursion thereof.

2. Locking mechanism having the following features:
- a key shifter (12) is adapted to be displaced in a housing (18) against the force of a return spring (32);
- the key shifter (12) incorporates a heart-shaped latch (28);
- a wire bow (24) is inserted by an elbow-shaped anchoring end (26) as a pivot pin into a bore (28) of a pillow block (30) integral with the housing, and engages in the heart-shaped latch by its other, elbow-shaped guiding end (22);
- the swivelling movement of the pivot pin (26) is braked by the return spring (32) resting thereon;
- moulded laterally on the key shifter (12) are two flexible stalks (38, 39);
- the stalks (38, 39) carry hooks (36, 37) which engage over the wire bow (24) from both sides and stop it falling out;
- during a lateral excursion of the wire bow (24), at least one of the hooks (36) operates resiliently at a right angle to the key's axis on said wire bow and centres it.

3. Locking mechanism according to claims 1 or 2,
characterised in that the key shifter (12) has a mouldedon spring element (38) which biases the wire bow (24) at a right angle to the key's axis onto the wire bow's middle position, in which it is situated parallel to the key's axis.

4. Locking mechanism according to claim 2,
characterised in that the not less than one hook (36) has a continuation piece (42) which protrudes laterally from the stalk (38) and which operates laterally on the wire bow (24).

5. Locking mechanism according to claims 2 to 4,
characterised in that the continuation piece (42) is situated in the plane of the hook (36).

6. Locking mechanism according to claim 1,
characterised in that the wire bow (24a) is of resilient construction and cooperates with a rigid shoulder part (43) of the key shifter (12).

7. Locking mechanism according to claim 6,
characterised in that the key shifter (12) incorporates a central recess in which the wire bow (24a) enjoys limited lateral mobility and that moulded laterally in the central recess (46) is a plastics part (43) which extends inwards and operates laterally on the wire bow (24a).

## Revendications

1. Mécanisme d'arrêt à crans pour un interrupteur à bouton poussoir, comprenant un élément coulissant (12) sollicité par un ressort de rappel (32), avec une came d'encliquetage (16, 18) pour l'extrémité de guidage (22) coudée d'un étrier (24) en fil qui, lors de l'actionnement de l'élément coulissant (12), suit le contour de la came et est ainsi décalé latéralement et, après dépassement d'un point de rebroussement (40) s'encliquète dans un cran d'encliquetage (34) de la came d'encliquetage avec pour effet que l'élément coulissant est maintenu dans une position de commutation définie, caractérisé en ce qu'il est prévu des moyens qui, lors du dépassement du point de rebroussement (40), agissent sur l'extrémité de guidage (22) de l'étrier (24) en fil transversalement à l'axe de l'élément coulissant (12) et renforcent son déplacement latéral.

2. Mécanisme d'arrêt à crans présentant les caractéristiques suivantes:
- un élément coulissant (12) est monté coulissant à l'encontre de la force d'un ressort de rappel (32) dans un boîtier (18);
- l'élément coulissant (12) comporte une came d'encliquetage (28);
- un étrier (24) en fil est monté avec une extrémité d'ancrage (26) coudée, formant axe de pivotement, dans un trou (28) d'un bloc palier (30) solidaire du boîtier et s'engage avec son autre extrémité de guidage (22) coudée dans la came d'encliquetage;
- le mouvement de pivotement du l'axe de pivotement (26) est freiné par le ressort de rappel (32) qui prend appui sur ce dernier;
- deux pattes (38, 39) élastiques sont aménagées latéralement sur l'élément coulissant (12);
- les pattes (38, 396) portent des crochets (36, 37) qui entourent des deux côtés l'étrier (24) en fil et l'empêchent de tomber;
- au moins un des crochets (36), lors du déplacement latéral de l'étrier en fil (24), agit élastiquement transversalement à l'axe de bouton sur ledit étrier en fil, dans le sens d'un centrage.

3. Mécanisme d'arrêt à crans selon les revendications 1 ou 2,
caractérisé en ce que l'élément coulissant (12) comporte un élément élastique (38) attenant qui précontraint l'étrier en fil (24) transversalement à l'axe de bouton dans la position médiane de l'étrier en fil, dans laquelle celui-ci est parallèle à l'axe de bouton.

4. Mécanisme d'arrêt à crans selon la revendication 2, caractérisé en ce que le crochet (36) au nombre d'au moins un présente une saillie (42) latérale sur la patte (38) qui agit latéralement sur l'étrier en fil (24).

5. Mécanisme d'arrêt à crans selon les revendications 2 à 4, caractérisé en ce que la saillie (42) est disposée dans le plan du crochet (36).

6. Mécanisme d'arrêt à crans selon la revendication 1, caractérisé en ce que l'étrier en fil (24a) est élastique et coopère avec un bossage rigide (43) de l'élément coulissant (12).

7. Mécanisme d'arrêt à crans selon la revendication 6, caractérisé en ce que l'élément élastique (12) comporte un évidement central (46), dans lequel l'étrier en fil (24a) peut se déplacer latéralement de manière limitée et en ce qu'une partie en matière plastique qui s'étend en direction de l'intérieur et agit latéralement sur l'étrier en fil (24a) est aménagée latéralement dans l'évidement central (46).
